# EUROPÄISCHE PATENTSCHRIFT

(11) **EP 0 252 465 B1**
(45) Veröffentlichungstag und Bekanntmachung des Hinweises auf die Patenterteilung: **29.01.1992**
(21) Anmeldenummer: 87109671.5
(22) Anmeldetag: 06.07.1987
(51) Int. Cl.: B65G 41/00

(54) **Raupenfahrzeug zum Transportieren schwerer Last, insbesondere in einem Tagebau**
Tracked vehicle to transport heavy loads, especially for open-pit mining
Véhicule à chenilles pour le transport de charges lourdes en particulier dans une mine à ciel ouvert

(30) Priorität: 08.07.1986 DE 3622938
(43) Veröffentlichungstag der Anmeldung: 13.01.1988
(73) Patentinhaber: KOCH TRANSPORTTECHNIK GmbH, D-66787 Wadgassen (DE)
(72) Erfinder: Horn, Gerhard, D-6670 St. Ingbert (DE); Bertele, Wolfgang, D-6635 Schwalbach (DE)
(74) Vertreter: Bernhardt, Winfrid, Dr.-Ing.

(56) Entgegenhaltungen:
- EP-A- 0 175 422
- WO-A-87/05888
- FR-A- 1 526 040
- FR-A- 2 266 645
- FR-A- 2 425 968
- US-A- 4 440 253

## Beschreibung

Die Erfindung betrifft ein Raupenfahrzeug zum Transportieren schwerer Last, insbesondere in einem Tagebau, mit einem Rahmen, an dessen beiden Seiten die Raupen angeordnet sind und in dem hydraulische Hubzylinder sitzen, die eine Plattform tragen, die durch eine auf- und abbeweglich geführte Taumellagerung gegen Verschiebekräfte gehalten ist, und mit einer Einrichtung, um einen Teil des Gewichtes außerhalb der Raupen abzustützen.

Ein solches Raupenfahrzeug ist aus der FR-A-2 266 645 bekannt. Die genannte Taumellagerung besteht bei diesem aus einem Kugelgelenk, das an einer in der Mitte des Raupenfahrzeugs angeordneten Zylinder-Kolben-Führung sitzt und es zugleich erlaubt, nach Unterfahren einer auf Stützen stehenden Last, wie einer Bandantriebsstation, und Befestigen der Hubplattform an der Unterseite der Last das Raupenfahrzeug bei einem durch gegenläufigen Antrieb der Raupen bewirkten Drehen genau auf der Stelle zu halten. Durch ein auf der Fläche zwischen den Raupen sich erstreckendes Luftkissen ist eine weitere Abstützung eingerichtet, auf der das Raupenfahrzeug fahren kann.

Ein weiteres Transportgerät mit einer Kombination aus Raupen und Luftkissen unter einer Plattform ist aus der US-A- 4 440 253 bekannt. Ferner offenbart diese Schrift Luftbälge, mittels derer die Plattform anhebbar ist, so daß die Raupen vom Boden freikommen und die Plattform über einen Drehkranz drehen kann.

Der Erfindung liegt die Aufgabe zugrunde, ein Raupenfahrzeug der eingangs bezeichneten Art mit diesem gegenüber erweiterten Möglichkeiten zu schaffen.

Gemäß der Erfindung ist zu diesem Zweck vorgesehen, daß die genannte Einrichtung ein an dem Rahmen an oder nahe dem Schwerpunkt des Raupenfahrzeugs drehbeweglich gelagerter Fuß ist, der nach unten ausfahrbar und auf dem das Raupenfahrzeug mit einem Teil seines Gewichts derart abstützbar ist, daß das Raupenfahrzeug mittels der Raupen auf dem Fuß drehen kann.

Ein solches Raupenfahrzeug kann unabhängig von einem Lastgegenstand überall frei genau auf der Stelle drehen. Durch Verlagerung eines Teils des Fahrzeuggewichts auf den Fuß wird einerseits an diesem ein Halt geschaffen gegen die beim Drehen des Fahrzeugs mittels der Raupen ungewollt entstehenden unregelmäßigen Schubkräfte und werden diese andererseits durch die Entlastung der Raupen um den gleichen Gewichtsteil vermindert. So kann sich das Raupenfahrzeug beim Drehen auf der Stelle nicht oder nur unwesentlich verrücken. Gegenüber dem erwähnten reinen Festhalten an der Last nach dem Stand der Technik stellt sich durch die nach der Erfindung vorgesehene Entlastung der Raupen ferner der Vorteil ein, daß sich das Raupenfahrzeug beim Drehen auf der Stelle weniger in den Boden eingräbt und dann nach dem Aufnehmen der Last auf die Hubplattform beim Anfahren unter Last eine günstigere Ausgangsstellung hat. Man kann beispielsweise das Fahrzeuggewicht fast vollständig auf den Fuß verlagern, so daß die Raupen fast nichts mehr tragen und nur noch Drehantrieb sind. In der Regel wird allerdings der auf den Fuß verlagerte Gewichtsanteil des Raupenfahrzeugs 1/2 bis 3/4 betragen, eben so viel, daß der Fuß gegenüber den Schubkräften einen ausreichenden Halt bietet.
Nach einer Variante der Erfindung kann das Raupenfahrzeug auch unter Abstützung auf dem Fuß ganz vom Boden abhebbar und mittels eines Drehantriebs auf dem Fuß drehbar sein.

Zweckmäßigerweise ist der Fuß ausfahrbar und das Raupenfahrzeug darauf abstützbar mittels eines in dem Rahmen sitzenden Hubzylinders, an dem, genauer: zweckmäßigerweise an dessen Kolbenstange, der Fuß angeordnet ist.

Nach einer vorteilhaften Weiterbildung der Erfindung ist der Rahmen mit den Raupen über dem ausgefahrenen Fuß in Querrichtung verlagerbar, vorzugsweise durch gelenkige Anordnung des Hubzylinders auf einer zur Rahmenlängsachse parallelen Achse und einen den Hubzylinder auf dieser verschwenkenden Stellzylinder.

Dann kann, nach der Vorzugsform mit besonders einfachen Mitteln, die Position des Raupenfahrzeugs nach einem Drehen nötigenfalls noch einmal in jeder Richtung korrigiert werden, in der Transportrichtung durch Raupenbewegung und in der Querrichtung durch das Verlagern.

Nach einer weiteren Ausgestaltung der Erfindung ist der Fuß als eine, vorzugsweise taumelbewegliche, vorzugsweise runde, Platte gestaltet von einer Breite, die das 1/2- bis 1 1/2-fache der Breite der Raupen beträgt.
Mit der Platte kann eine Aufstandsfläche von genügender Größe geschaffen werden, um ein Einsinken des Fußes in den Boden zu verhindern. Je nach den Einsatzbedingungen des Raupenfahrzeugs, insbesondere den Bodenverhältnissen, kann aber auch anderes in Betracht kommen.

Um den Fuß möglichst wirksam gegen Verschiebung zu sichern, kann man ihn mit mindestens einem Stollen versehen, vorzugsweise einem Stollen in Form einer ringförmigen Leiste.

Da in der Mitte des Fahrzeugs in der Regel ein mit dem Fuß versehener Hubzylinder angeordnet sein wird, der, vor allem in dem erwähnten Falle seiner Verschwenkbarkeit für Querverlagerungen, eine mittige Anordnung der Taumellagerung der Hubplattform behindert, wird in weiterer Ausgestaltung der Erfindung vorgeschlagen, daß die Taumellagerung aus zwei an Zylinder-Kolben-Führungen sitzenden Kugel- oder Kugelschalenlagern besteht, von denen das eine längsverschieblich in Richtung zum anderen geführt ist.
Die beiden Zylinder-Kolben-Führungen können beliebig außermittig angeordnet werden.

Schließlich wird vorgeschlagen, daß die die Hubplattform tragenden Hubzylinder nach oben zueinander geneigt sind. Werden bei schrägem Untergrund die einen Hubzylinder weiter ausgefahren als die anderen, um die die Last tragende Hubplattform waagerecht zu halten, so sind bei der zueinander geneigten Anordnung die weiter ausgefahrenen Hubzylinder näher zur Senkrechten ausgerichtet als im Falle paralleler Anordnung. Sie sind daher nur geringeren Biegekräften ausgesetzt, die man an hydraulischen Zylindern besonders im ausgefahrenen Zustand vermeiden möchte.

Die Zeichnungen geben Ausführungsbeispiele der Erfindung wieder.
- Fig. 1: zeigt ein Raupenfahrzeug in senkrechtem Längsschnitt,
- Fig. 2: zeigt das Raupenfahrzeug nach Fig. 1 in senkrechtem Querschnitt,
- Fig. 3: zeigt ein weiteres Raupenfahrzeug in senkrechtem Längsschnitt,
- Fig. 4: zeigt das Raupenfahrzeug nach Fig. 3 in senkrechtem Querschnitt.

In beiden Ausführungsbeispielen ist an den beiden Seiten eines Rahmens 1 je ein Raupenträger 2 angeordnet, an dem eine Raupe 3 am vorderen und hinteren Ende jeweils über ein angetriebenes Kettenrad 4 bzw. 5 und dazwischen über Laufräder 6 geführt ist; für das hintere Kettenrad 5 ist bei 7 eine Spannvorrichtung angedeutet.

Die in sich starren Raupenträger 2 sind, was nicht im einzelnen dargestellt, aber bekannt ist, nahe der Längsmitte über eine waagerechte Querachse gelenkig an dem Rahmen 1 befestigt und ferner durch einen Querbalken 8 miteinander verbunden, der auf seiner Mitte am hinteren Ende des Rahmens 1 um eine waagerechte Längsachse 9 schwenkbar gelagert ist und an den beiden Raupenträgern 2 in Gelenken angreift, die ein Verschränken der Raupenträger unter Verschwenken des Querbalkens 8 um die Längsachse 9 gestatten.

In dem Rahmen 1 sind vier hydraulische Hubzylinder 10 drehsymmetrisch zur Mitte des Rahmens und zueinander geneigt angeordnet. Sie sind nur in Fig. 1 und 3, nicht in Fig. 2 und 4 dargestellt. Die Hubzylinder 10 tragen auf den mit flachen Köpfen 11 versehenen Enden ihrer Kolbenstangen eine quadratische oder kreisförmige Hubplattform 12.

Die Hubplattform 12 ist gegen Verschiebung gesichert durch zwei mit Kugelschalenlagern 13 und 14 in sie eingreifende Zylinder-Kolben-Führungen 15. Das Kugelschalenlager 13 ist in der Hubplattform 12 in Richtung auf das Kugelschalenlager 14 verschiebbar, so daß durch Schrägstellung der Hubplattform zwischen den beiden Kugelschalenlagern 13 und 14 bedingte Relativverschiebungen aufgenommen werden können.

Bei dem Ausführungsbeispiel nach Fig. 1 und 2 ist in der Mitte des Rahmens 1 starr ein nach unten ausfahrbarer Hubzylinder 16 angeordnet, an dessen Kolbenstange 17, in einem Kugelgelenk 18 taumel- und drehbeweglich, ein Fuß 19 angebracht ist. Der Fuß 19 hat die Form einer runden Platte von einem Durchmesser, der wenig größer als die Breite der Raupen 3 ist. An seiner Unterseite ist er mit einer die Funktion eines Stollens erfüllenden ringförmigen Leiste 20 versehen.

Bei dem Ausführungsbeispiel nach Fig. 3 und 4 ist statt des starren Hubzylinders 16 mit der Kolbenstange 17 ein schwenkbarer Hubzylinder 21 mit einer Kolbenstange 22 vorgesehen, jedoch mit gleichem Kugelgelenk 18 und mit einer ringförmigen Leiste 20 versehenem Fuß 19. Schwenkbar ist der Hubzylinder 21 um eine in der Fahrtrichtung des Raupenfahrzeugs sich erstreckend in dem Rahmen 1 angeordnete Achse 23 mittels eines Stellzylinders 24, der bei 25 an dem Rahmen 1 und bei 26 an dem Hubzylinder 21 angelenkt ist.

Der schwenkbare Hubzylinder 21 mit dem Stellzylinder 24 bietet über den starren Hubzylinder 16 hinaus die Möglichkeit, in seiner ausgefahrenen Stellung das gesamte Raupenfahrzeug etwas in Querrichtung zu verlagern. Das ist aus Fig. 4 unschwer zu erkennen.

Im übrigen ist die Funktionsweise der beiden Raupenfahrzeuge gleich:

Von einem an dem Querbalken 8 befestigten Führerhaus 27 aus gesteuert. fährt das Raupenfahrzeug mit in einen in dem Rahmen 1 ausgesparten Hohlraum 28 eingezogenem Fuß 19 beispielsweise unter eine auf vier Stützen stehende Bandantriebsstation eines Tagebaues. Unterhalb des Schwerpunktes der Bandantriebsstation, den das Raupenfahrzeug beim Einfahren zwischen deren Stützen genau ansteuern kann, wird der Fuß 19 ausgefahren und beispielsweise etwa 2/3 des Gewichts des Raupenfahrzeuges darauf abgestützt. Nun kann das Raupenfahrzeug in dem engen Raum zwischen den Stützen der Bandantriebsstation auf der Stelle in die vorgesehene Transportrichtung gedreht werden.

Sollte sich dann doch eine Korrektur der Position als nötig erweisen, so kann das Raupenfahrzeug nach Fig. 3 und 4 sie in Transportrichtung durch die Raupen und in Querrichtung dadurch ausführen, daß es sich nach nahezu vollständiger Abstützung seines Gewichts auf dem Fuß 19 durch entsprechende Betätigung des Stellzylinders 24 nach der Seite verlagert. Eine gleiche Korrektur ist mit diesen Mitteln möglich, wenn von vornherein eine vorgesehene Position nicht genau angefahren worden ist.
In der vorgesehenen Position wird dann durch Ausfahren der Hubzylinder 10 die Hubplattform 12 angehoben und die Last auf dieser aufgenommen. Dabei wird mit Hilfe einer entsprechenden Meß- und Steuereinrichtung durch unterschiedliches Ausfahren der Hubzylinder 10 die Last in waagerechte Stellung gebracht. Während des Transports wird sie durch ständiges Überwachen und Nachstellen ungeachtet der Steigungsänderungen usw. des Bodens in dieser Stellung gehalten.

In einer Abwandlung des Raupenfahrzeugs nach Fig. 1 und 2 könnte der Hubzylinder 16 auch über eine Kugeldrehverbindung drehbar in dem Rahmen 1 gelagert und mit einem Drehantrieb versehen sein, der das mittels des Hubzylinders 16 und Fußes 19 ganz vom Boden abgehobene übrige Raupenfahrzeug auf dem Fuß dreht. Statt des Kugelgelenks 18 wäre dann eine starre Verbindung nötig. Entsprechendes wäre, wenn auch aufwendiger, bei dem Raupenfahrzeug nach Fig. 3 und 4 möglich.

## Patentansprüche

1. Raupenfahrzeug zum Transportieren schwerer Last, insbesondere in einem Tagebau, mit einem Rahmen (1), an dessen beiden Seiten die Raupen (3) angeordnet sind und in dem hydraulische Hubzylinder (10) sitzen, die eine Hubplattform (12) tragen, die durch eine auf- und abbeweglich geführte Taumellagerung (13;14) gegen Verschiebekräfte gehalten ist, und mit einer Einrichtung (19), um einen Teil des Gewichtes außerhalb der Raupen (3) abzustützen,
dadurch gekennzeichnet,
daß die genannte Einrichtung ein, an dem Rahmen (1) an oder nahe dem Schwerpunkt des Raupenfahrzeugs drehbeweglich gelagerter Fuß (19) ist, der nach unten ausfahrbar (16;21) und auf dem das Raupenfahrzeug mit einem Teil seines Gewichts derart abstützbar (16;21) ist, daß das Raupenfahrzeug mittels der Raupen (3) auf dem Fuß (19) drehen kann.

2. Raupenfahrzeug nach Anspruch 1,
dadurch gekennzeichnet,
daß der Fuß (19) ausfahrbar und das Raupenfahrzeug (16; 21) darauf abstützbar (16;21) ist mittels eines in dem Rahmen (1) sitzenden Hubzylinders (16; 21), an dem der Fuß (19) angeordnet ist.

3. Raupenfahrzeug nach Oberbegriff des Patentanspruchs 1 oder nach Anspruch 1 oder 2,
dadurch gekennzeichnet,
daß der Rahmen (1) mit den Raupen (3) über dem ausgefahrenen Fuß (19) in Querrichtung verlagerbar (23;24) ist, vorzugsweise durch gelenkige Anordnung des Hubzylinders (21) auf einer zur Rahmenlängsachse parallelen Achse (23) und einen den Hubzylinder (21) auf dieser verschwenkenden Stellzylinder (24).

4. Raupenfahrzeug nach einem der Ansprüche 1 bis 3,
dadurch gekennzeichnet,
daß der Fuß (19) als eine, vorzugsweise taumelbewegliche (18), vorzugsweise runde, Platte gestaltet ist von einer Breite bzw. einen Durchmesser, die/der 1/2- bis 1 1/2-fache der Breite der Raupen (3) beträgt.

5. Raupenfahrzeug nach Anspruch 4,
dadurch gekennzeichnet,
daß der Fuß (19) mit mindestens einem Stollen (20) versehen ist, vorzugsweise in Form einer ringförmigen Leiste (20).

6. Raupenfahrzeug nach einem der Ansprüche 1 bis 5,
dadurch gekennzeichnet,
daß die genannte auf- und abbeweglich geführte Taumellagerung aus zwei an Zylinder-Kolben-Führungen (15) sitzenden Kugel-oder Kugelschalenlagern (13;14) besteht, von denen das eine (13) längsverschieblich in Richtung zum anderen (14) geführt ist.

7. Raupenfahrzeug nach einem der Ansprüche 1 bis 6,
dadurch gekennzeichnet,
daß die die Hubplattform (12) tragenden Hubzylinder (10) nach oben zueinander geneigt sind.

## Claims

1. A tracked vehicle for transporting heavy loads, especially for open-pit mining, having a frame (1), on the two sides of which the crawler tracks (3) are disposed and in which hydraulic lifting cylinders (10) are seated, which support a jack-up platform (12), which is held by a wobble bearing (13; 14), which can move up and down, against displacement forces, and having an appliance (19) for supporting a part of the weight outside of the crawler tracks (3),
**characterised in that** the said appliance is a foot (19) which is held at or near the centre of gravity of the tracked vehicle and which can rotate with respect to the frame (1) and which can be extended downwards (16; 21) and on which the tracked vehicle can be supported (16;21) with a part of its weight, so that the tracked vehicle can rotate on the foot (19) by means of the crawler tracks (3).

2. A tracked vehicle according to Claim 1,
**characterised in that** the foot (19) can be extended and the tracked vehicle (16; 21) can be supported thereon (16; 21) by means of a lifting cylinder (16; 21) seated in the frame (1), on which the foot (19) is disposed.

3. A tracked vehicle according the precharacterising clause of Claim 1 or Claim 1 or 2,
**characterised in that** the frame (1) with the crawler tracks (3) can be displaced (23; 24) over the extended foot (19) in the transverse direction, preferably by the a hinge arrangement of the lifting cylinder (21) on an axis (23) parallel to the longitudinal axis of the frame and a regulating cylinder (24) swivelling the lifting cylinder (21) thereon.

4. A tracked vehicle according to one of Claims 1 to 3,
**characterised in that** the foot (19) is designed as a preferably round plate, which can preferably wobble (18), and has a width or a diameter respectively, which is ½ to 1½ times the width of the crawler tracks (3).

5. A tracked vehicle according to Claim 4,
**characterised in that** the foot (19) is provided with at least one calk (20), preferably in the form of a circular bar (20).

6. A tracked vehicle according to one of Claims 1 to 5,
**characterised in that** the said wobble bearing, which can move up and down, consists of two ball or spherical cup bearings (13; 14) seated on cylinder-piston guides (15), one of which (13) can be longitudinally displaced towards the other (14).

7. A tracked vehicle according to one of Claims 1 to 6,
**characterised in that** the lifting cylinders (10) supporting the jack-up platform (12) are upwardly inclined with respect to one another.

## Revendications

1. Véhicule à chenilles pour le transport de charges lourdes, en particulier dans une mine à ciel ouvert, qui comprend un châssis (1) sur les des côtés duquel sont montées les chenilles (3) et dans lequel sont disposés des vérins hydrauliques (10) qui portent une plate-forme de levage (12) maintenue par un dispositif d'appui à basculement (13, 14), qui est guidé de manière à se déplacer vers le haut et vers le bas et s'oppose à l'action de forces de translation, et un dispositif (19) destiné à supporter une partie du poids en dehors des chenilles (3), caractérisé en ce que le dispositif en question est un pied (19) qui est monté sur le châssis (1), en ou à proximité du centre de gravité du véhicule à chenilles, de manière à permettre une rotation et qui peut s'abaisser (16, 21) et sur lequel le véhicule à chenilles peut prendre appui (16, 21) pour une partie de son poids de telle manière que le véhicule à chenilles puisse tourner sur le pied (19) en utilisant les chenilles (3).

2. Véhicule à chenille selon la revendication 1, caractérisé en ce que le pied (19) peut être abaissé et que le véhicule à chenilles peut prendre appui sur lui au moyen d'un vérin de levage (16, 21) qui est monté dans le châssis (1) et auquel le pied (19) est relié.

3. Véhicule à chenilles selon le préambule de la revendication 1 ou l'une des revendications 1 ou 2, caractérisé en ce que le châssis (1) peut, avec les chenilles (3), être déplacé transversalement du fait que le vérin de levage (21) s'articule sur un axe (23) parallèle à l'axe longitudinal du châssis et qu'un vérin de réglage (24) fait pivoter le vérin de levage (21) sur cet axe.

4. Véhicule à chenilles selon une des revendications 1 à 3, caractérisé en ce que le pied (19) est une plaque, de préférence ronde, qui peut se déplacer de préférence par basculement (18) et qui a une largeur ou un diamètre représentant le 1/2 ou le 1 1/2 de la largeur des chenilles (3).

5. Véhicule à chenilles selon la revendication 4, caractérisé en ce que le pied (19) comporte au moins une saillie anti-glissante ayant de préférence la forme d'une pièce annulaire (20).

6. Véhicule à chenilles selon une des revendications 1 à 5, caractérisé en ce que le support à basculement qui peut se déplacer vers le haut et vers le bas est constitué par deux piliers à billes ou paliers à coussinets à billes (13, 14) qui sont montés sur des dispositifs de guidage (15) à cylindre et piston et dont l'un (13) peut se déplacer dans le sens longitudinal par rapport à l'autre (14).

7. Véhicule à chenilles selon une des revendications 1 à 6, caractérisé en ce que les vérins de levage (10) qui portent la plate-forme de levage (12) sont inclinés vers le haut l'un par rapport à l'autre.
